# FASCICULE DE BREVET EUROPEEN

(11) **EP 1 864 273 B1**
(45) Date de publication et mention de la délivrance du brevet: **17.11.2010**
(21) Numéro de dépôt: 05848352.0
(22) Date de dépôt: 23.12.2005
(51) Int. Cl.: G09F 11/29, G09F 11/26

(54) **DISPOSITIF D'AFFICHAGE A STRUCTURE MODULAIRE**
MODULAR-STRUKTUR-ANZEIGEEINRICHTUNG
MODULAR STRUCTURE DISPLAY DEVICE

(30) Priorité: 30.03.2005 FR 0550819
(43) Date de publication de la demande: 12.12.2007
(73) Titulaire: Prismaflex International, 69610 Haute Rivoire (FR); Prismaflex AB, 217 73 Malmö (SE)
(72) Inventeur: BIHR, Eric, F-69610 Meys (FR); ÖSTERBERG, Jonas, F-69610 Haute Rivoire (FR)
(74) Mandataire: Palix, Stéphane
(86) Numéro de dépôt international: PCT/FR2005/051143
(87) Numéro de publication internationale: WO 2006/103322

(56) Documents cités:
- EP-A- 0 214 587
- EP-B- 1 092 216
- WO-A-03/046869
- DE-A1- 19 500 259
- DE-U1- 20 103 997

## Description

### Domaine technique

L'invention se rapporte à un dispositif d'affichage permettant de réaliser un défilement d'images juxtaposées et formant une bande. Ainsi un tel dispositif d'affichage peut notamment servir de support à plusieurs campagnes publicitaires lorsqu'il s'agit d'un panneau d'affichage publicitaire.

L'invention vise plus particulièrement une structure modulaire particulièrement peu encombrante et facilement démontable en plusieurs éléments indépendants, ce qui présente de multiples avantages, notamment pour l'acheminement depuis le lieu de fabrication vers le site d'installation.

### Art antérieur

De façon générale, les dispositifs d'affichage sont formés par des caissons rigides assemblés en usine, puis transportés jusqu'à leur lieu d'utilisation.

Tel que décrit dans le document EP 0 214 587, ce type de dispositif d'affichage assemblé sous forme de caisson est bien adapté aux affiches de faibles dimensions, et notamment aux affiches dont la surface est inférieure à 2 m². En effet, dans ce cas les caissons peuvent être transportés aisément dans un véhicule standard jusqu'à leur lieu d'utilisation.

De plus, et tel que décrit dans le document DE 201 03 997 U1, on connaît également des dispositifs d'affichage comportant une embase agencée sur le sol. Un chapeau est ensuite positionné en regard de cette embase et maintenu à une distance déterminée au moyen de tiges. Un rouleau supérieur motorisé est guidé en rotation par rapport au chapeau et un rouleau inférieur joue le rôle de contrepoids et est dissimulé à l'intérieur de l'embase.. Ce rouleau n'est pas guidé en rotation par rapport à l'embase.

Un tel dispositif d'affichage n'est donc pas adapté aux affiches de grandes dimensions et le transport puis l'assemblage des différents éléments le constituant n'est pas aisé à réaliser. En effet il faut d'une part positionner l'embase plane puis d'autre part placer ultérieurement le rouleau inférieur indépendant.

Par ailleurs, pour certaines applications et notamment pour les dispositifs d'affichage de très grandes dimensions tels que décrits par le demandeur dans le document EP 1 092 216, le transport d'un dispositif assemblé sous forme de caisson peut être très problématique, voire impossible.

Ainsi, le but de l'invention est de faciliter la manutention et le transport de dispositifs d'affichage depuis leur lieu de production jusqu'à leur lieu d'utilisation, qui peut être très éloigné et nécessiter un transport par avion notamment. Pour ce faire l'invention propose de limiter au minimum le nombre d'éléments indépendants tout en facilitant leur assemblage ultérieur.

Par ailleurs, la bande d'affiches est enroulée sur des rouleaux d'entraînement dont l'un au moins est motorisé. Les rouleaux sont obligatoirement plus longs que la largeur de la bande d'affiches ce qui conduit à des poids très importants notamment dans le cas de panneaux de grand format. La structure mécanique porteuse et les paliers aptes à réaliser une liaison pivot entre les différents rouleaux et le reste du dispositif doivent ainsi être dimensionnés en conséquence.

Un autre objectif de l'invention est d'utiliser des rouleaux d'entraînement qui soient le moins longs possible pour réduire d'une part, le poids du dispositif d'affichage mais également toute la structure mécanique destinée à les supporter. En effet, l'utilisation de rouleaux de faibles dimensions permet d'une part de faciliter leur transport mais également de simplifier la structure mécanique porteuse du dispositif d'affichage.

### Exposé de l'invention

L'invention concerne donc un dispositif d'affichage à défilement horizontal ou vertical, alternatif ou continu. En effet, ce type de dispositif d'affichage peut permettre de faire défiler au moins deux affiches juxtaposées formant une bande qui peut être sans fin auquel cas le défilement est de type continu et les images défilent selon un sens unique. La bande peut être également discontinue. Dans ce cas, chacun des extrémités de la bande est solidarisée à un rouleau, le défilement est alors alternatif selon deux sens opposés.

Un tel dispositif comporte une géométrie extérieure sensiblement parallélépipédique rectangle et les affiches sont visualisées au niveau d'un cadre frontal rectangulaire. La bande est quant à elle entraînée selon un mouvement de translation parallèlement à ce cadre frontal au moyen d'au moins un rouleau motorisé.

Par sensiblement parallélépipédique, on entend également des formes prismatiques dont la base peut être notamment celle d'un trapèze. Dans ce cas, la face au niveau du cadre frontal peut être plus large que la face arrière du dispositif. Un tel agencement permet alors de réaliser un effet d'optique visant à rendre moins profond le dispositif.

Le dispositif se **caractérise en ce qu**'il comporte deux modules indépendants,comportant chacun des moyens de guidage en rotation d'au moins un rouleau motorisé ou d'au moins un rouleau fou.. Les modules sont assemblés entre eux par au moins une poutre, et agencés au niveau des côtés de plus petite dimension du rectangle formé par le cadre frontal.

Autrement dit, un tel dispositif est constitué par au moins trois éléments solidarisés entre eux. La poutre permet de maintenir les deux modules à une distance prédéterminée fonction de la plus grande dimension des affiches à faire défiler. Par ailleurs, les rouleaux motorisés ou fous sont agencés en liaison pivot par rapport à la structure de chaque module. Chaque rouleau est donc constamment protégé à l'intérieur du volume défini par un module.

Ces caractéristiques confèrent ainsi au dispositif une structure modulaire facilement transportable et assemblable sur site. De plus, les modules sont de petite dimension, ce qui facilite leur manutention, leur stockage, et permet de réduire la dimension du rouleau associé au module moteur du dispositif d'affichage.

Avantageusement, le dispositif d'affichage peut comporter des moyens de mise sous tension transversale de la bande. Une telle tension est obtenue en étirant la bande perpendiculairement à sa direction de déplacement. Cette tension transversale permet de conférer à l'affiche des qualités visuelles en termes de planéité, quelles que soient les conditions du milieu extérieur dans lequel l'affiche est présentée. Ainsi, la tension transversale permet notamment d'améliorer la résistance au vent de l'affiche.

En pratique, les moyens de mise sous tension transversale de la bande peuvent comporter des glissières dans lesquelles pénètrent des joncs ou équivalents, présents sur les lisières latérales de la bande.

En effet, la bande peut être équipée au niveau de ses lisières de portions de profilés présentant un bourrelet et aptes à pénétrer au niveau de l'extrémité d'une glissière. Une portion plane du jonc émerge de la glissière au niveau d'une rainure et est raccordée par un des moyens de collage, soudage ou analogue à la bande formée par les affiches.

Ainsi, lorsque la bande est de type sans fin, le jonc l'est également au niveau des lisières de la bande. Un tel jonc peut être réalisé dans un matériau à faible coefficient de frottement de façon à faciliter le coulissement du jonc à l'intérieur de la glissière.

Selon un mode de réalisation particulier, au moins une des glissières peut être mobile en translation transversalement par rapport à la direction d'avancement de la bande. En effet, le déplacement de cette glissière par rapport à l'autre permet de réaliser un réglage de la tension de la bande, et notamment au niveau de la face de visualisation des affiches au niveau du cadre frontal.

Avantageusement les moyens de mise sous tension transversale de la bande peuvent comporter des organes de rappel élastique solidarisés par ses extrémités avec d'une part, la glissière mobile, et d'autre part, la poutre solidarisant les deux modules entre eux.

En d'autres termes, la tension de la bande est obtenue en étirant les organes de rappel élastiques dans une position de travail. La bande est alors insérée dans la glissière mobile permettant de réaliser la tension transversale de la bande. Les organes de rappel élastiques tendent alors constamment à revenir dans leur position de repos en rapprochant la glissière mobile de la poutre sur laquelle ils sont fixés.

En pratique, le dispositif d'affichage peut comporter des moyens de mise sous tension longitudinale de la bande. Ainsi, une telle tension peut notamment s'obtenir en pilotant l'alimentation électrique des rouleaux motorisés. Selon un autre mode de réalisation, elle peut également s'obtenir en modifiant l'entraxe entre deux rouleaux et ainsi en réduisant ou en augmentant le chemin parcouru par la bande.

Les moyens de mise sous tension longitudinale de la bande peuvent comporter un rouleau mobile en translation par rapport à au moins un rouleau motorisé en liaison pivot avec l'un des modules.

De cette manière, il est possible de n'utiliser qu'un seul rouleau motorisé, le rouleau mobile en translation étant quant à lui non motorisé. Ce rouleau "fou"est ainsi à la fois en liaison pivot pour permettre le guidage de la bande, mais également en liaison glissière selon une direction perpendiculaire à son axe de rotation pour générer la tension longitudinale.

En pratique, le rouleau mobile en translation permettant de réaliser la tension longitudinale peut être positionné à l'intérieur ou à l'extérieur d'un module.

Dans le cas où le rouleau mobile est positionné à l'intérieur d'un module, le cheminement de la bande permet de faciliter l'assemblage des deux modules formant le dispositif d'affichage et la mise en place de la bande sur un tel dispositif.

Selon une autre variante, le rouleau mobile en translation peut être positionné à l'extérieur des modules entre deux poutres.

En effet, dans certains modes de réalisation, et notamment dans le cas où le nombre d'affiches juxtaposées est supérieur à deux, le parcours de la bande doit être augmenté à l'intérieur du dispositif de forme parallélépipédique. Ainsi, la bande fait un détour et son chemin peut réaliser un aller-retour entre la face visible de la bande au niveau du cadre frontale et la face arrière du dispositif.

Les moyens pour déplacer en translation le rouleau mobile peuvent alors être de différents types, notamment utiliser des moyens mécaniques tels que des poulies à contrepoids de façon à utiliser la force de pesanteur pour déplacer le rouleau mobile. Mais différents moyens peuvent être utilisés et notamment des moyens de rappel élastique, ou des dispositifs électriques pour commander à distance de façon automatique le déplacement en translation du rouleau mobile.

En pratique, le dispositif d'affichage peut comporter des moyens d'accrochage disposés sur sa face arrière. De cette manière, le dispositif d'affichage peut être suspendu par sa face arrière sur une paroi ou un panneau existant. Ces moyens d'accrochage peuvent être limités uniquement à la zone des modules indépendants ou s'étendre sur les poutres reliant les deux modules.

Pour certaines applications et notamment en milieu extérieur, le dispositif peut également comporter un système d'éclairage de la bande défilante. Un tel système peut fonctionner sur le principe du rétro éclairage, la bande passant devant le panneau éclairant de façon à permettre la visualisation des affiches même dans l'obscurité. La bande est rétro éclairée de manière à la rendre constamment visible ou à attirer l'oeil du passant grâce à des couleurs très vives.

Différentes variantes peuvent être réalisées et notamment chaque module peut comporter plusieurs rouleaux motorisés. La motorisation des rouleaux peut être réalisée de manière indépendante au moyen de plusieurs moteurs, mais elle peut également utiliser un moteur unique entraînant une chaîne ou une courroie en liaison avec les différents rouleaux motorisés.

Avantageusement la motorisation peut être située dans un boîtier indépendant du module ou en extrémité des rouleaux. Dans le cas où les deux modules d'un même dispositif comportent chacun au moins un rouleau motorisé, des moyens électroniques de commande peuvent permettre de synchroniser l'alimentation des différents rouleaux de façon à générer la tension longitudinale de la bande mais également de façon à réaliser un mouvement alternatif de défilement de la bande.

### Description sommaire des figures

La manière de réaliser l'invention ainsi que les avantages qui en découlent ressortiront bien de la description du mode de réalisation qui suit, donné à titre indicatif et non limitatif à l'appui des figures annexées dans lesquelles :
Les figures 1 et 2 sont deux vues en perspective d'un dispositif en configuration montée et démontée, conformément à l'invention.
Les figures 3 et 4 sont des vues de dessus de deux variantes d'un dispositif tel que représenté en figure 1.
La figure 5 est une vue de profil du dispositif de la figure 1 solidarisé sur une paroi.
La figure 6 est une vue en coupe transversale partielle de la variante de la figure 4.
La figure 7 est une vue en perspective partielle d'un moyen de mise sous tension transversale de la bande, conformément à l'invention.
La figure 8 est une vue de face d'un dispositif d'affichage conforme à l'invention.
La figure 9 est une vue en coupe transversale du dispositif d'affichage de la figure 8.

### Manière de réaliser l'invention

Comme déjà évoqué, l'invention concerne un dispositif d'affichage déroulant permet le défilement d'une bande comportant au moins deux affiches juxtaposées et formant une bande.

Tel que représenté à la figure 1, le défilement des affiches peut s'effectuer de manière horizontale et continue dans un seul sens. Un tel dispositif (1) comporte ainsi deux modules indépendants (10, 11) solidarisés entre eux au moyen d'une poutre (7).

Une bande (4) d'au moins deux affiches (2, 3) est alors déplacée en translation parallèlement à un cadre frontal (5) de manière à permettre la visualisation des différentes affiches (2, 3).

Selon l'invention, au moins un des modules (10) comporte un rouleau motorisé (6) de manière à entraîner la bande (4) en translation et des moyens de guidage permettant de réaliser une liaison de type pivot entre d'une part le rouleau motorisé (6) et d'autre part la structure du module (10).

Par ailleurs, l'autre module (11) comporte un rouleau fou (18) qui n'est pas entraîné en rotation. Cependant, un tel module (11) comporte également des moyens de guidage permettant de réaliser une liaison de type pivot entre d'une part le rouleau fou (18) et d'autre part la structure du module (11).

Les modules (10, 11) sont agencés au niveau des petits côtés (8, 9) du rectangle formé par le cadre frontal (5).

Ainsi, tel que représenté à la figure 2, un tel dispositif d'affichage est démontable en au moins trois éléments de faible encombrement. Ainsi, le dispositif (1) comporte deux modules (10, 11) qui peuvent être superposés l'un au-dessus de l'autre et une poutre (7) pour maintenir la distance constante entre les deux modules (10, 11). Un tel dispositif est ainsi très simple à transporter et son stockage est très peu encombrant.

Lorsqu'un tel dispositif d'affichage de très grande dimension doit être transporté, on peut le conditionner démonté jusqu'à son lieu d'utilisation. De cette manière, il est possible d'utiliser des moyens de transports classiques, tels que des véhicules industriels de type poids lourds si le lieu d'utilisation est proche ou des moyens de transport aériens si la distance est importante.

Tel que représenté à la figure 3, un tel dispositif peut comporter une pluralité de rouleaux motorisés (36). Dans cette variante, les deux modules (30, 31) sont équipés de rouleaux motorisés (36) dont l'entraînement est synchronisé au moyen d'une ou plusieurs chaînes ou courroies au niveau de chaque module (30, 31). Avantageusement, l'alimentation peut être synchronisée entre les deux ensembles motorisés de chacun des modules.

Tel que représenté, un rouleau (35) peut être agencé au niveau d'un module (30) de manière à réaliser la tension longitudinale de la bande (4).

Tel que représenté à la variante de la figure 4, un rouleau (45) positionné contre les deux modules (40, 41) peut également permettre de réaliser le réglage de la tension longitudinale de la bande (4). Cette configuration est notamment adaptée au cas où le nombre d'affiche formant la bande est supérieur à deux.

Dans cette variante, le module (40) comporte deux rouleaux motorisés (46) synchronisés entre eux au moyen d'une chaîne. Le module (41) comporte quant à lui deux rouleaux fous (48) qui ne sont pas entraînés en rotation au moyen d'un moteur, mais simplement guidés en rotation au moyen d'éléments de guidage de manière à réaliser une liaison pivot entre le module (41) et les deux rouleaux fous (48).

Tel que représenté en figure 5, le dispositif d'affichage peut être solidarisé par sa face arrière à une paroi (57) telle qu'un mur ou une structure de panneau d'affichage existant. Des portions de profilé (55) en équerre peuvent permettre d'accrocher le dispositif très simplement en les faisant coopérer avec des portions de profilés complémentaires ou identiques solidarisés à la paroi (57).

Tel que représenté, le module (50) peut être constitué d'une partie basse de motorisation (54) équipée d'un moteur (53). Ce moteur (53) peut permettre d'entraîner plusieurs rouleaux motorisés (56) au moyen d'une chaîne ou d'une courroie crantée notamment.

Un cadre frontal (5) est rapporté en face avant de manière à cacher les différents éléments inesthétiques du dispositif d'affichage.

Tel que représenté en figure 6, le rouleau (65) apte à générer la tension longitudinale de la bande (4) peut être solidarisé au niveau de ses extrémités à des câbles de tension (63). Ces câbles (63) convergent ensemble grâce à un système de poulies (64) jusqu'à une masse (62) suspendue. La force de pesanteur permet alors de tendre constamment la bande (4) selon une direction parallèle à sa direction d'avancement.

Tel que représenté en figure 7, la tension transversale de la bande (4) peut quant à elle être obtenue en insérant ses lisières équipées de joncs à l'intérieur de glissières (72, 73). Dans la variante représentée, la glissière (73) est fixe par rapport à la poutre (57) tandis que la glissière (72) est mobile par rapport à la poutre (67). Des organes de rappel élastique tels que des ressorts (71) permettrent de générer la tension transversale recherchée en éloignant constamment les deux glissières l'une de l'autre.

Tel que représenté en figure 8, le dispositif (1) peut également être agencé de manière à réaliser un défilement vertical de la bande (4). De plus, le mouvement de la bande (4) peut être alternatif selon de sens opposé et être dans ce cas entraînée au moyeu de deux rouleaux motorisés (16, 26) agencés dans deux modules (20, 21). Chacun des deux modules (20, 21) comporte ainsi un moteur apte à entraîner un rouleau dans les deux sens. L'alimentation des différents moteurs doit alors être synchronisée pour permettre de réaliser la tension longitudinale de la bande (4). Dans cet exemple de réalisation le dispositif d'affichage (1) comporte deux poutres (7) agencées de part et d'autre de la bande (4).

Tel que représenté en figure 9, le dispositif d'affichage peut dans le cas d'un système à défilement alternatif ne comporter que deux rouleaux (16, 26) qui doivent alors être nécessairement motorisés. De plus, dans le cas d'un dispositif à défilement de la bande (4) verticalement, le dispositif peut être accroché par sa face arrière au moyen de portions de profilés s'étendant le long des modules (20, 21).

Il ressort de ce qui précède qu'un dispositif d'affichage conforme à l'invention comporte de nombreux avantages et notamment :
- il permet de faciliter le transport et le stockage des dispositifs de très grandes dimensions ;
- il permet de réduire le poids des rouleaux et donc simplifie la structure mécanique de maintien des rouleaux à l'intérieur du dispositif ;
- il est très rapide à assembler sur site et simple d'entretien en rendant possible le changement que d'un seul module notamment.

## Revendications

1. Dispositif d'affichage (1) à défilement horizontal ou vertical, alternatif ou continu, d'au moins deux affiches (2, 3) juxtaposées et formant une bande (4), ledit dispositif (1) comportant une géométrie extérieure sensiblement parallélépipédique rectangle, les affiches (2, 3) étant visualisées au niveau d'un cadre frontal rectangulaire (5), ladite bande (4) étant entraînée selon un mouvement de translation parallèlement au dit cadre frontal (5) au moyen d'au moins un rouleau motorisé (6, 16, 26), **caractérisé en ce qu'**il comporte deux modules indépendants (10, 11) comportant chacun des moyens de guidage en rotation d'au moins un rouleau motorisé (6, 16, 26) ou d'au moins un rouleau fou (18, 48), lesdits modules (10, 11) étant assemblés entre eux par au moins une poutre (7, 17, 27), et agencés au niveau des cotés (8, 9) de plus petite dimension du rectangle formé par le cadre frontal (5).

2. Dispositif d'affichage selon la revendication 1, **caractérisé en ce qu'**il comporte des moyens de mise sous tension transversale de la bande (4).

3. Dispositif d'affichage selon la revendication 2, **caractérisé en ce que** les moyens de mise sous tension transversale de la toile comportent des glissières (72, 73) dans les lesquelles des joncs équipant les lisières latérales de la bande pénètrent.

4. Dispositif d'affichage selon la revendication 3, **caractérisé en ce qu'**au moins une glissière (72) est mobile en translation transversalement par rapport à la direction d'avancement de la bande (4).

5. Dispositif d'affichage selon la revendication 4, **caractérisé en ce que** les moyens de mise sous tension transversale de la bande (4) comportent des organes de rappel élastique (71) solidarisés par les extrémités avec d'une part la glissière mobile (72) et d'autre part la poutre (67) solidarisant les deux modules entre eux.

6. Dispositif d'affichage selon la revendication 1, **caractérisé en ce qu'**il comporte des moyens de mise sous tension longitudinale de la bande.

7. Dispositif d'affichage selon la revendication 6, **caractérisé en ce que** les moyens de mise sous tension longitudinale de la bande comportent un rouleau mobile en translation (35, 45, 65) par rapport à au moins un rouleau motorisé (36, 46) en liaison pivot avec l'un des modules (30, 40).

8. Dispositif d'affichage selon la revendication 7, **caractérisé en ce que** le rouleau mobile en translation (35) est positionné à l'intérieur d'un module (30).

9. Dispositif d'affichage selon la revendication 7, **caractérisé en ce que** le rouleau mobile en translation (45) est positionné à l'extérieur des modules (40, 41) entre deux poutres (7).

10. Dispositif d'affichage selon la revendication 1, **caractérisé en ce qu'**il comporte des moyens d'accrochage (55) disposés sur sa face arrière.

11. Dispositif d'affichage selon la revendication 1, **caractérisé en ce qu'**il comporte un système d'éclairage de la bande.

## Claims

1. A display device (1) with horizontal or vertical, alternating or continuous scrolling of at least two juxtaposed posters (2, 3) forming a strip (4), said device (1) comprising a substantially rectangular parallelepiped outer geometry, posters (2, 3) being viewed on rectangular front frame (5), said strip (4) being driven in a translational movement parallel to said front frame (5) by means of at least one power roller (6, 16, 26), **characterised in that** it comprises two independent modules (10, 11) each comprising means for rotationally guiding at least one power roller (6, 16, 26) or at least one idle roller (18, 48), said modules (10, 11) being assembled together by at least one beam (7, 17, 27) and located on the shorter sides (8, 9) of the rectangle formed by front frame (5).

2. A display device as claimed in claim 1, **characterised in that** it comprises means of obtaining transverse tensioning of strip (4).

3. A display device as claimed in claim 2, **characterised in that** the means of obtaining transverse tensioning of the web comprise slide rails (72, 73) into which the beads on the edges of the strip penetrate.

4. A display device as claimed in claim 3, **characterised in that** at least one side rail (72) moves translationally and transversely relative to the direction in which strip (4) moves.

5. A display device as claimed in claim 4, **characterised in that** the means of tensioning the strip (4) transversely comprise elastic return components (71) attached by their ends to moving slide rail (72), on the one hand, and to beam (67) which joins the two modules, on the other hand.

6. A display device as claimed in claim 1, **characterised in that** it comprises means of obtaining longitudinal tensioning of the strip.

7. A display device as claimed in claim 6, **characterised in that** the means of longitudinally tensioning the strip comprise a moving roller (35, 45, 65) capable of translational movement relative to at least one power roller (36, 46) with a revolute joint to one of modules (30, 40).

8. A display device as claimed in claim 7, **characterised in that** the roller capable of translational movement (35) is located inside a module (30).

9. A display device as claimed in claim 7, **characterised in that** the roller capable of translational movement (45) is located outside modules (40, 41) between two beams (7).

10. A display device as claimed in claim 1, **characterised in that** it comprises means of fixing (55) on its rear face.

11. A display device as claimed in claim 1, **characterised in that** it comprises a system for illuminating the strip.

## Patentansprüche

1. Anzeigevorrichtung (1) mit alternierendem oder kontinuierlichem horizontalem oder vertikalem Ablauf von mindestens zwei nebeneinander angeordneten und ein Band (4) bildenden Anzeigen (2, 3), wobei die Vorrichtung (1) eine im Wesentlichen parallelepipedförmige rechteckige Außengeometrie aufweist, wobei die Anzeigen (2, 3) auf Höhe eines rechteckigen Frontrahmens (5) visualisiert werden, wobei das Band (4) in einer Translationsbewegung parallel zu dem Frontrahmen (5) mit Hilfe mindestens einer motorbetriebenen Walze (6, 12, 26) angetrieben wird, **dadurch gekennzeichnet, dass** sie zwei unabhängige Module (10, 11) umfasst, die jeweils Mittel zur Führung mindestens einer motorbetriebenen Walze (6, 16, 26) oder mindestens einer frei drehbaren Walze (18, 48) in ihrer Drehung umfassen, wobei die Module (10, 11) miteinander durch mindestens einen Träger (7, 17, 27) verbunden sind und auf Höhe der Seiten (8, 9) kleinster Abmessung des von dem Frontrahmen (5) gebildeten Rechtecks angeordnet sind.

2. Anzeigevorrichtung nach Anspruch 1, **dadurch gekennzeichnet, dass** sie Mittel zum Querspannen des Bands (4) umfasst.

3. Anzeigevorrichtung nach Anspruch 2, **dadurch gekennzeichnet, dass** die Mittel zum Querspannen des Tuchs Gleitführungen (72, 73) umfassen, in die Wülste eintreten, mit denen die seitlichen Säume des Bands versehen sind.

4. Anzeigevorrichtung nach Anspruch 3, **dadurch gekennzeichnet, dass** mindestens eine Gleitführung (72) in Translation quer zur Vorbewegungsrichtung des Bands (4) beweglich ist.

5. Anzeigevorrichtung nach Anspruch 4, **dadurch gekennzeichnet, dass** die Mittel zum Querspannen des Bands (4) Organe (71) zur elastischen Rückholung umfassen, die über die Enden einerseits mit der beweglichen Gleitführung (72) und andererseits mit dem Träger (67) fest verbunden sind, der die beiden Module miteinander fest verbindet.

6. Anzeigevorrichtung nach Anspruch 1, **dadurch gekennzeichnet, dass** sie Mittel zum Längsspannen des Bands umfasst.

7. Anzeigevorrichtung nach Anspruch 6, **dadurch gekennzeichnet, dass** die Mittel zum Längsspannen des Bands eine Walze (35, 45, 65) umfassen, die bezüglich mindestens einer motorbetriebenen Walze (36, 46), die mit einem der Module (30, 40) in Drehachsenverbindung ist, in Translation beweglich ist.

8. Anzeigevorrichtung nach Anspruch 7, **dadurch gekennzeichnet, dass** die in Translation bewegliche Walze (35) im Inneren eines Moduls (30) angeordnet ist.

9. Anzeigevorrichtung nach Anspruch 7, **dadurch gekennzeichnet, dass** die in Translation bewegliche Walze (45) außerhalb der Module (40, 41) zwischen zwei Trägern (7) angeordnet ist.

10. Anzeigevorrichtung nach Anspruch 1, **dadurch gekennzeichnet, dass** sie Aufhängungsmittel (55) umfasst, die auf ihrer Rückseite angeordnet sind.

11. Anzeigevorrichtung nach Anspruch 1, **dadurch gekennzeichnet, dass** sie ein System zur Beleuchtung des Bands umfasst.
